# EUROPÄISCHE PATENTSCHRIFT

(11) **EP 3 285 631 B1**
(45) Veröffentlichungstag und Bekanntmachung des Hinweises auf die Patenterteilung: **03.11.2021**
(21) Anmeldenummer: 16719364.8
(22) Anmeldetag: 21.04.2016
(51) Int. Cl.: A47L 11/22, A47L 11/40, A47L 11/24

(54) **HÄNDISCH VERFAHRBARES REINIGUNGSGERÄT MIT GEGENLÄUFIG ROTIERBAREN WALZEN**
MANUALLY-DISPLACEABLE CLEANING DEVICE HAVING COUNTER-ROTATABLE ROLLERS
APPAREIL DE NETTOYAGE DÉPLAÇABLE MANUELLEMENT ET ÉQUIPÉ DE ROULEAUX CONTRAROTATIFS

(30) Priorität: 24.04.2015 DE 102015005229
(43) Veröffentlichungstag der Anmeldung: 28.02.2018
(73) Patentinhaber: Carl Freudenberg KG, 69469 Weinheim (DE)
(72) Erfinder: WEIS, Norbert, 69469 Weinheim (DE); BAUMGART, Daniel, 67547 Worms (DE)
(86) Internationale Anmeldenummer: PCT/EP2016/058930
(87) Internationale Veröffentlichungsnummer: WO 2016/170073

(56) Entgegenhaltungen:
- EP-A1- 0 050 470
- WO-A2-2012/149572
- US-A- 5 109 976
- US-A1- 2002 092 122
- US-A1- 2006 191 097

## Beschreibung

### Technisches Gebiet

Die Erfindung betrifft ein händisch verfahrbares Reinigungsgerät gemäß dem Oberbegriff des Patentanspruchs 1.

### Stand der Technik

Aus der US 8 443 478 B1 ist ein Reinigungsgerät bekannt, welches motorunterstützt durch einen Stiel händisch verfahrbar ist. Das Reinigungsgerät weist zwei gegenläufige Walzen auf, deren Rotationsgeschwindigkeiten unabhängig voneinander einstellbar sind. Die Walzen sind mit Bürsten versehen. Die Walzen sind benachbart angeordnet, wobei zwischen den Walzen eine Wandstruktur angeordnet ist. Von der Wandstruktur können von einer Walze aufgeschleuderte Schmutzpartikel abprallen und abgelenkt werden. Überdies sind die Walzen zur Reinigung aus dem Grundkörper entnehmbar.

Bei dem bereits bekannten Reinigungsgerät ist eine relativ komplex aufgebaute Wandstruktur zwischen den beborsteten Reinigungswalzen vorgesehen. Diese bewirkt, dass die von der jeweiligen Reinigungswalze aufgeschleuderten Schmutzpartikel unabhängig und ohne Wechselwirkung mit der anderen Walze in den Auffangbehälter gefördert werden.

Da die Bürsten bzw. deren Borsten durch die Wandstruktur getrennt sind, wird ein Zusammenwirken der Bürsten zum Fördern der jeweilig erfassten und aufgeschleuderten Schmutzpartikel unterbunden.

Durch das fehlende Zusammenwirken der Bürsten in einem gemeinsamen Zwischenraum kann auch keine Pumpwirkung zur Beschleunigung der Luftströmung in Förderrichtung eines solchen gemeinsamen Zwischenraumes zwischen den Bürsten erzielt werden.

Zudem sind die Bürsten sogar so auf Abstand zueinander angeordnet, dass auch ein ausreichend starkes Saugvakuum oberhalb der Walzen nur mit größerem apparativen Aufwand erzeugbar ist. Auch die Ausbildung von Bürsten ist eher hinderlich für den Aufbau eines Saugvakuums.

Insoweit ist keine optimale Förderung der Schmutzpartikel und der sie umgebenden Luft möglich. Auch ein Saugvakuum ist nicht leicht zu erzeugen, welches maßgeblich die Förderrichtung der Schmutzpartikel beeinflusst, die Reinigungsleistung steigert und zugleich das Auffangen oder Sammeln von Schmutzpartikeln erleichtert. Weitere Reinigungsgeräte werden durch US 5 109 976 A, US 2006/191097 A1, WO 2012/149572 A2, EP 0 050 470 A1 und US 2002/092122 A1 offenbart.

### Darstellung der Erfindung

Der Erfindung liegt daher die Aufgabe zugrunde, ein Reinigungsgerät anzugeben, mit welchem bei konstruktiv einfachem Aufbau eine optimale Förderung von Partikeln und der sie umgebenden Luft in einen Auffangbehälter erreicht wird und in dem ein diese Förderung eventuell unterstützendes starkes Saugvakuum problemlos erzeugbar ist.

Die vorliegende Erfindung löst die zuvor genannte Aufgabe durch die Merkmale des Patentanspruchs 1.

Ein Reinigungsgerät umfasst einen Grundkörper und eine Handhabe, mit welcher eine bedienende Person das Reinigungsgerät auf einer zu reinigenden Fläche verfahren kann, wobei im Grundkörper zwei gegenläufig rotierbare Walzen so aufgenommen sind, dass beide Walzen mit dem zu reinigenden Boden in Kontakt gelangen. Erfindungsgemäß sind die Walzen nicht durch eine Wandstruktur getrennt, so dass sie beidseitig an einen gemeinsamen Längsspalt einwirken. Insofern sind die Walzen derart angeordnet, dass diese einen gemeinsamen Luftspalt einschließen. Die Walzen sind unmittelbar zueinander benachbart.

Es ist nur ein relativ enger Längsspalt zwischen den Walzen vorgesehen, der erlaubt, dass die Walzen an beiden Seiten des Längsspalts mit aufgewirbelten und/ oder aufgesaugten Medien wie Luft oder Schmutzpartikeln in gleicher Richtung wechselwirken können. Diese Wirkung wird insbesondere durch die gegenläufig angetriebenen Walzen unterstützt.

Da beide Walzen in Kontakt mit dem zu reinigenden Boden gelangen kann verhindert werden, dass Schmutzpartikel durch Impulsübertragung unter dem Grundkörper hindurch geschleudert werden.

Insoweit ist ein Reinigungsgerät angegeben, mit welchem bei konstruktiv einfachem Aufbau eine optimale Förderung von Partikeln und der sie umgebenden Luft in einen Auffangbehälter erreicht wird und in dem ein diese Förderung eventuell unterstützendes starkes Saugvakuum problemlos erzeugbar ist.

Die Handhabe ist vorzugsweise gelenkig an den Grundkörper angebunden. Dabei kann das Gelenk als Kreuzgelenk ausgebildet sein. Das Reinigungsgerät wird manuell angetrieben. Insofern können elektrische Antriebsmittel für die Rollen entfallen.

Die Walzen sind vorzugsweise mittels eines Elektromotors angetrieben. Dazu sind in dem Grundkörper ein Elektromotor und ein Energiespeicher, vorzugsweise ein Akkumulator angeordnet. Die Kraftübertragung auf die Walzen erfolgt vorzugsweise über einen Zugmitteltrieb, beispielsweise über einen Zahnriemen.

Wenn die Walzen gleich groß sind, schleudern sie Schmutzpartikel nach oben. Die Schmutzpartikel können in diesem Fall zumindest teilweise wieder direkt nach unten fallen und sich in unerwünschter Weise oberhalb des Längsspalts zwischen den Walzen ansammeln.

Daher könnten die Walzen unterschiedliche Durchmesser aufweisen. Hierdurch können Schmutzpartikel in eine Vorzugsrichtung gelenkt werden, welche von der Orthogonalen zur zu reinigenden Fläche abweicht. Eine geneigte Vorzugsrichtung ermöglicht eine geringe Bauhöhe des Grundkörpers, da die Schmutzpartikel schräg in einen Auffangbehälter geführt werden können.

Das Durchmesserverhältnis der Walzen kann zwischen 7:6 und 12:6, vorzugsweise 8:6 betragen. In einer vorteilhaften Ausgestaltung weist die größere Walze einen Durchmesser von 40 mm und die kleinere Walze einen Durchmesser von 30 mm auf. Vorzugsweise ist die Walze mit dem größeren Durchmesser der Vorderkante des Grundkörpers zugeordnet. Die Walze mit dem kleineren Durchmesser ist bei dieser Ausgestaltung von der Vorderkante des Grundkörpers betrachtet hinter der größeren Walze und näher zu dem Auffangbehälter angeordnet. Bei dieser Ausgestaltung werden die aufgenommenen Schmutzpartikel nach schräg hinten in den in dem Grundkörper angeordneten Auffangbehälter geleitet. Des Weiteren wurde festgestellt, dass die größere Walze an dem zu reinigenden Boden anhaftenden Schmutz besser anlöst als die kleinere Walze.

Darüber hinaus hat sich in Untersuchungen herausgestellt, dass kleinere, staubähnliche Verschmutzungen effektiver von Walzen mit kleinerem Durchmesser in den Auffangbehälter geschleudert werden, während größere, partikuläre Verschmutzungen effektiver von Walzen mit größerem Durchmesser in den Auffangbehälter geschleudert werden. Insofern ist es besonders vorteilhaft, wenn beide Walzen in Kontakt mit dem zu reinigenden Boden gelangen.

Die Breite eines Längsspalts zwischen den Walzen könnte im Bereich 0,5 mm bis 15 mm, bevorzugt im Bereich 1 mm bis 10 mm, liegen. Hierdurch werden eine hohe Förderleistung sowie ein hohes Saugvakuum im Bereich oberhalb des Längsspalts erzielt. So können Schmutzpartikel sehr gut gefördert und angesaugt werden.

Die Walzen sind zur weiteren Verbesserung der Fördereigenschaften profiliert und greifen in der jeweiligen Profilierung ineinander.

Vor diesem Hintergrund ist die Mantelfläche der Walzen mit einem Profil versehen.

Hierdurch wird eine Vorzugsrichtung erzeugt, in welche Schmutzpartikel gezwungen werden. Das Profil könnte eine Pumpwirkung entfalten.

Ein Profil könnte schaufelartig ausgestaltet sein. Winkel von Profilstrukturen, bevorzugt Winkel von Profillamellen, relativ zur Mantelfläche einer Walze nehmen entscheidend Einfluss auf die Förderwirkung. Eine Art Schaufel bewirkt eine besonders gute Förderwirkung.

Das Profil kann durch Lamellen gebildet sein. Die Lamellen verlaufen vorzugsweise in Längsrichtung der Walzen. Zur Verbesserung der Reinigungswirkung ist es vorteilhaft, wenn die Lamellen elastisch verformbar sind. Dazu können zumindest die Lamellen aus einem thermoplastischen Elastomer (TPE) ausgebildet sein.

Die Reinigungswirkung verbessert sich nochmals, wenn die Lamellen V-förmig ausgebildet sind. Dabei ist die Spitze der V-förmigen Lamellen vorzugsweise in etwa mittig auf der Walze angeordnet. Dadurch werden Schmutzpartikel, welche im Außenbereich der Walzen aufgenommen werden, in Richtung der Mitte der Walzen umgelenkt, so dass diese sicher in den Auffangbehälter befördert werden können.

Die Lamellen können im Bereich des geringsten Abstandes der Walzen lediglich durch einen in Längsrichtung verlaufenden Spalt voneinander beabstandet sein. Die Spaltweite beträgt in einer vorteilhaften Ausgestaltung 1 mm.

Zwischen den Lamellen und den einander zugewandten Oberflächen der Walzen kann sich eine Luftkammer ausbilden. In der Luftkammer werden zumindest größere Partikel eingeschlossen und in Richtung des Auffangbehälters gefördert.

Die Mantelfläche zumindest einer Walze könnte zumindest teilweise nicht mit Borsten oder Borstenbündeln versehen sein. Borstenbündel können kein geschlossenes Volumen in einem Zwischenraum zwischen den beiden Walzen abschließen. Zwischen den Borsten der Borstenbündel bestehen stets Spalte, durch die eine Pumpwirkung reduziert wird. Bevorzugt weisen daher beide Walzen keine Borsten oder Borstenbündel auf.

Die Breite des Längsspaltes bei profilierten Walzen ist wie folgt definiert: Es gibt bei profilierten Walzen ausgehend von deren Drehachsen zwei Profilradien, einen äußeren Profilradius, endend an der Spitze der Profilierung, und einen inneren Profilradius, endend am Fuß der Profilierung.

Wenn beispielsweise eine Profilhöhe von 10 mm vorliegt, würde eine Breite des Längsspalts von 1 mm bedeuten, dass bei einer Synchronisation Profilerhöhung-auf Lücke eine Distanz vom radial äußersten Punkt des Profils auf die Grundfläche der gegenüberliegenden Walze von 1 mm verbleibt. Die Profile der Walzen greifen dann ineinander, wodurch eine gute Förderwirkung oder Pumpwirkung entsteht.

Zumindest eine Walze könnte federnd gelagert sein. Hierdurch können die Walzen gegen die zu reinigende Fläche schlagen und dadurch Schmutzpartikel aus dieser herauslösen.

In einer weiteren vorteilhaften Ausgestaltung sind die Walzen zumindest abschnittsweise verformbar. Dazu können die Walzen zumindest abschnittsweise mit einem Kern aus Schaumstoff versehen sein. Durch die verformbare Ausgestaltung können sich die Walzen an den zu reinigenden Boden anpassen, so dass stets gewährleistet ist, dass beide Walzen zumindest im Bereich des Profils an dem zu reinigenden Boden anliegen. Dabei können die Walzen so in dem Grundkörper angeordnet sein, dass das Profil oder die Lamellen im Kontaktbereich mit dem zu reinigenden Boden verformt werden und dadurch mit Vorspannung an dem zu reinigenden Boden anliegen.

Die Walzen könnten mit solchen Drehzahlen rotierbar sein, dass die Geschwindigkeiten an deren radial jeweils äußersten Punkten gleich sind. Hierdurch werden Schmutzpartikel, die von einer Walze in Richtung der anderen Walze geschleudert werden, effektiv von der jeweils gegenüberliegenden Walze weiterbefördert. Zudem können eventuelle Profile synchron ineinandergreifen. Eine kleinere Walze dreht somit mit entsprechend höherer Drehzahl als eine größere gegenüberliegende Walze. Insofern weisen die Walzen bei dieser Ausgestaltung eine übereinstimmende Umfangsgeschwindigkeit auf.

Je nach Anwendungszweck kann es aber auch vorteilhaft sein, wenn die Walzen alternativ dieselbe Drehzahl aufweisen.

Die Walzen sind vorzugsweise wirkverbunden. Die Verbindung der Walzen kann dabei ebenfalls über einen Zugmitteltrieb oder alternativ über Zahnräder erfolgen. Je nach Einsatzzweck des Reinigungsgerätes kann die Übersetzung dann so gewählt sein, dass beide Walzen dieselbe Umfangsgeschwindigkeit oder alternativ dieselbe Drehzahl aufweisen.

Oberhalb der Walzen und/ oder des Längsspalts könnte eine bevorzugt abgewinkelte Pralloberfläche angeordnet sein. Hierdurch kann eine Lenkung der geschleuderten Schmutzpartikel erfolgen. Die Pralloberfläche ist oberhalb der Walzen im Gehäuse vorgesehen. Dies unterstützt die Führung der Schmutzpartikel in eine Vorzugsrichtung, wie sie durch verschieden große Walzen erzeugt wird. Die Förderwirkung des Saugvakuums wird ebenfalls durch die Pralloberfläche in vorteilhafter Weise unterstützt.

Vorzugsweise ist die Pralloberfläche gekrümmt ausgebildet. Dazu kann die Form der Pralloberfläche der Form der Walzen entsprechen. Durch die gekrümmte Ausgestaltung werden die Schmutzpartikel sicher in den Auffangbehälter geleitet. Durch die gekrümmte Formgebung wird vermieden, dass die Schmutzpartikel bei Kontakt mit der Pralloberfläche einen Impuls erhalten, durch den die Schmutzpartikel wieder aus dem Reinigungsgerät heraus geschleudert werden.

In Bereich hinter den Walzen könnte eine Entlüftungseinrichtung vorgesehen sein. Sofern kein Saugvakuum wirkt oder wirken soll, kann es vorteilhaft sein, bevorzugt in einem Bereich hinter den Walzen für eine Entlüftung zu sorgen, da durch die Walzen eine Luftströmung in das Reinigungsgerät hinein erzeugt werden kann. Ein durch die Pumpwirkung der Walzen erzeugter unerwünschter Druckaufbau kann so ausgeglichen werden.

Spalte zwischen den Walzen und einem umschließenden Gehäuse könnten bevorzugt an zumindest einer Stelle kleiner sein als der Längsspalt zwischen den Walzen. Anderenfalls kann das geförderte Medium leicht wieder in entgegengesetzte Richtung entweichen. Zudem erschweren größere Spalte zwischen dem Gehäuse und den Walzen den Aufbau eines Saugvakuums hinter den Walzen.

Alternativ oder ergänzend kann auch vorgesehen sein, dass die Spalte zwischen dem Gehäuse und den Walzen durch eine reibungsarme, die Walzen berührende Abdichtung zumindest teilweise geschlossen werden.

Diese Abdichtung kann in Form einer flexiblen Lippe ausgeführt sein oder durch weitere Walzen oder durch einen durchgehenden Borstenvorhang. Mit dieser Abdichtung werden auch eventuell an den Walzen anhaftende Partikel abgestreift.

### Kurzbeschreibung der Zeichnung

In den Zeichnungen zeigen:
- Fig. 1: eine Seitenansicht eines Reinigungsgeräts,
- Fig. 2: eine schematische Ansicht zweier gegenläufig rotierbarer Walzen mit unterschiedlichen Durchmessern und
- Fig. 3: eine schematische Ansicht zweier gegenläufig rotierbarer Walzen mit unterschiedlichen Profilen. Die Profile der Walzen greifen ineinander, wobei ein Profil schaufelartig ausgestaltet ist.

### Ausführung der Erfindung

Fig. 1 zeigt ein Reinigungsgerät, welches einen Grundkörper 1 und eine Handhabe 2 umfasst, mit welcher eine bedienende Person das Reinigungsgerät auf einer zu reinigenden Fläche verfahren kann. Die Handhabe 2 ist gelenkig mit dem Grundkörper 1 verbunden. Im Grundkörper 1 sind zwei gegenläufig rotierbare Walzen 3a, 3b aufgenommen sind. Die Walzen 3a, 3b sind derart angeordnet, dass diese beidseitig auf einen engen gemeinsamen Längsspalt 6 einwirken. Die Walzen 3a, 3b werden über einen Elektromotor angetrieben, welcher zusammen mit einem Akkumulator in dem Grundkörper 1 angeordnet ist. Der Antrieb der Walzen 3a, 3b erfolgt derart, dass beide Walzen 3a, 3b dieselbe Umfangsgeschwindigkeit aufweisen.

Die Walzen 3a, 3b sind derart angeordnet, dass diese nur durch einen gemeinsamen Luftspalt und/ oder einen Längsspalt 6 getrennt sind. Beide Walzen 3a, 3b gelangen mit dem zu reinigenden Boden in Kontakt.

Fig. 2 zeigt, dass die Walzen 3a, 3b unterschiedliche Durchmesser r1, r2 aufweisen. Die der Vorderkante des Grundkörpers 1 zugeordnete Walze 3b weist einen Durchmesser r2 von 40 mm und die dahinter angeordnete Walze 3a weist einen Durchmesser r1 von 30 mm auf. Hierdurch können Schmutzpartikel in eine Vorzugsrichtung 4 gelenkt werden, welche von der Orthogonalen zur zu reinigenden Fläche abweicht. Eine geneigte Vorzugsrichtung 4 ermöglicht eine geringe Bauhöhe des Grundkörpers 1, da die Schmutzpartikel schräg in einen Auffangbehälter 5 geführt werden können.

Der Auffangbehälter 5 ist in dem Grundkörper 1 angeordnet und kann mittels eines Handgriffs zum Entleeren aus dem Grundkörper 1 entfernt werden.

Die Breite des Längsspalts 6 zwischen den Walzen 3a, 3b beträgt 1 mm. Hierdurch wird eine besonders gute Förderwirkung in Bezug auf das zu transportierende Medium, nämlich Schmutzpartikel und/oder Luft, bewirkt.

In Kombination mit einer Saugeinheit 7 wird zudem durch eine geeignete Enge des Längsspaltes 6 ein hoher Unterdruck oberhalb des Längsspaltes 6 erzielt, was zu einer schnellen Luftströmung durch den Längsspalt 6 und damit zu einer guten Aufnahme von Staub und Schmutzpartikeln vom Boden führt.

Oberhalb der Walzen 3a, 3b und des Längsspalts 6 ist eine Pralloberfläche 8 angeordnet. Die Pralloberfläche 8 ist gekrümmt und folgt der Kontur der Walzen 3a, 3b. Die Pralloberfläche 8 bildet einen Teil des Grundkörpers 1, nämlich einen Teil des Gehäusedeckels.

Fig. 3 zeigt, dass die Mantelfläche zumindest einer Walze 3a mit einem Profil 9 versehen ist. Hierdurch wird eine besonders gute Förderwirkung in Drehrichtung der Walzen 3a, 3b erzeugt. Das Profil 9 könnte eine Pumpwirkung entfalten. Konkret ist das Profil 9 schaufelartig ausgebildet. Dazu sind die Walzen 3a, 3b mit Lamellen versehen, welche elastisch verformbar sind. Des Weiteren weisen die Walzen 3a, 3b abschnittsweise einen Kern aus verformbarem Schaumstoff auf. Dadurch sind die Walzen 3a, 3b verformbar und passen sich dem zu reinigenden Boden an. Die Lamellen beider Walzen 3a, 3b gelangen stets mit dem zu reinigenden Boden in Kontakt, wobei die Lamellen mit Vorspannung an dem zu reinigenden Boden anliegen und sich abschnittsweise verformen. Die Lamellen verlaufen in Längsrichtung der Walzen und sind V-förmig ausgebildet.

Die Mantelflächen beider Walzen 3a, 3b sind vollständig nicht mit Borsten oder Borstenbündeln versehen. Deren Profilstrukturen, nämlich Profillamellen 9a, 9b greifen ineinander. Zwischen zwei Profillamellen 9a, 9b kann eine Luftkammer 9c entstehen.

Die Profillamellen 9a sind gewinkelt angeordnet und ragen sekantenartig von der Mantelfläche der Walze 3a ab. Die Profillamellen 9b sind nicht gewinkelt angeordnet und ragen von der Drehachse der Walze 3b ausgehend sternförmig nach radial außen ohne Neigung ab. Es bestehen zwei Profilradien Pr1, Pr2.

Zumindest eine Walze 3a, 3b könnte federnd gelagert sein. Hierdurch können die Walzen 3a, 3b gegen die zu reinigende Fläche schlagen und dadurch Schmutzpartikel aus dieser herauslösen.

Die Walzen 3a, 3b sind mit solchen Drehzahlen rotierbar, dass die Geschwindigkeiten an deren radial jeweils äußersten Punkten gleich sind.

## Patentansprüche

1. Reinigungsgerät, umfassend einen Grundkörper (1) und eine Handhabe (2), mit welcher eine bedienende Person das Reinigungsgerät auf einer zu reinigenden Fläche verfahren kann, wobei im Grundkörper (1) zwei gegenläufig rotierbare Walzen (3a, 3b) so aufgenommen sind, dass die Walzen ( 3a, 3b) mit dem zu reinigenden Boden in Kontakt gelangen, wobei die Walzen (3a, 3b) derart in dem Grundkörper (1) angeordnet sind, dass diese nur durch einen gemeinsamen Luftspalt und/oder einen Längsspalt (6) getrennt sind, **dadurch gekennzeichnet,**
**dass** die Mantelfläche der Walzen (3a, 3b) mit einem Profil (9) versehen sind und, dass die Profile (9) der Walzen (3a,3b) gegenseitig ineinandergreifen.

2. Reinigungsgerät nach Anspruch 1, **dadurch gekennzeichnet, dass** die Walzen (3a, 3b) unterschiedliche Durchmesser (r1, r2) aufweisen.

3. Reinigungsgerät nach Anspruch 2, **dadurch gekennzeichnet, dass** das Durchmesserverhältnis der Walzen (3a, 3b) zwischen 7:6 und 12:6, vorzugsweise 8:6 beträgt.

4. Reinigungsgerät nach einem der Ansprüche 1 bis 3, **dadurch gekennzeichnet, dass** die Breite eines Längsspalts (6) zwischen den Walzen (3a, 3b) im Bereich 0,5 mm bis 15 mm, bevorzugt im Bereich 1 mm bis 10 mm, liegt.

5. Reinigungsgerät nach einem der Ansprüche 1 bis 4, **dadurch gekennzeichnet, dass** das Profil (9) durch Lamellen gebildet ist.

6. Reinigungsgerät nach Anspruch 5, **dadurch gekennzeichnet, dass** die Lamellen V-förmig ausgebildet sind.

7. Reinigungsgerät nach Anspruch 5 oder 6, **dadurch gekennzeichnet, dass** die Lamellen im Bereich des geringsten Abstandes der Walzen (3a, 3b) lediglich durch einen Spalt voneinander beabstandet sind.

8. Reinigungsgerät nach einem der Ansprüche 5 bis 7, **dadurch gekennzeichnet, dass** sich zwischen den Lamellen und den einander zugewandten Oberflächen der Walzen (3a, 3b) eine Luftkammer ausbildet.

9. Reinigungsgerät nach einem der Ansprüche 1 bis 8, **dadurch gekennzeichnet, dass** zumindest eine Walze (3a, 3b) federnd gelagert ist.

10. Reinigungsgerät nach einem der Ansprüche 1 bis 9, **dadurch gekennzeichnet, dass** die Walzen (3a, 3b) verformbar sind.

11. Reinigungsgerät nach einem der Ansprüche 1 bis 10, **dadurch gekennzeichnet, dass** die Walzen (3a, 3b) mit solchen Drehzahlen rotierbar sind, dass die Geschwindigkeiten an deren radial jeweils äußersten Punkten gleich sind.

12. Reinigungsgerät nach einem der Ansprüche 1 bis 11, **dadurch gekennzeichnet, dass** oberhalb der Walzen (3a, 3b) und/oder des Längsspalts (6) eine Pralloberfläche (8) angeordnet ist.

13. Reinigungsgerät nach einem der Ansprüche 1 bis 12, **dadurch gekennzeichnet, dass** hinter den Walzen (3a, 3b) eine Entlüftungseinrichtung vorgesehen ist.

## Claims

1. Cleaning device, comprising a base body (1) and a handle (2) by means of which an operator can move the cleaning device on a surface to be cleaned, wherein two rollers (3a, 3b) which can be rotated in opposite directions are accommodated in the base body (1) such that the rollers (3a, 3b) come into contact with the floor to be cleaned, wherein the rollers (3a, 3b) are arranged in the base body (1) in such a way that they are separated only by a common air gap and/or a longitudinal gap (6), **characterized in that** the lateral surfaces of the rollers (3a, 3b) are provided with a profile (9), and **in that** the profiles (9) of the rollers (3a, 3b) mutually engage in one another.

2. Cleaning device according to Claim 1, **characterized in that** the rollers (3a, 3b) have different diameters (r1, r2).

3. Cleaning device according to Claim 2, **characterized in that** the ratio of the diameters of the rollers (3a, 3b) is between 7:6 and 12:6, preferably 8:6.

4. Cleaning device according to one of Claims 1 to 3, **characterized in that** the width of a longitudinal gap (6) between the rollers (3a, 3b) lies in the range of 0.5 mm to 15 mm, preferably in the range of 1 mm to 10 mm.

5. Cleaning device according to one of Claims 1 to 4, **characterized in that** the profile (9) is formed by fins.

6. Cleaning device according to Claim 5, **characterized in that** the fins are of V-shaped form.

7. Cleaning device according to Claim 5 or 6, **characterized in that** in the region of the smallest spacing between the rollers (3a, 3b), the fins are spaced apart from one another merely by a gap.

8. Cleaning device according to one of Claims 5 to 7, **characterized in that** an air chamber forms between the fins and the mutually facing surfaces of the rollers (3a, 3b) .

9. Cleaning device according to one of Claims 1 to 8, **characterized in that** at least one roller (3a, 3b) is mounted in a resilient manner.

10. Cleaning device according to one of Claims 1 to 9, **characterized in that** the rollers (3a, 3b) can be deformed.

11. Cleaning device according to one of Claims 1 to 10, **characterized in that** the rollers (3a, 3b) can be rotated at such rotational speeds that the speeds of their respective radially outermost points are the same.

12. Cleaning device according to one of Claims 1 to 11, **characterized in that** an impingement surface (8) is arranged above the rollers (3a, 3b) and/or the longitudinal gap (6).

13. Cleaning device according to one of Claims 1 to 12, **characterized in that** a ventilation device is provided downstream of the rollers (3a, 3b).

## Revendications

1. Appareil de nettoyage, comprenant un corps de base (1) et une poignée (2) avec laquelle un opérateur peut déplacer l'appareil de nettoyage sur une surface à nettoyer, deux rouleaux contrarotatifs (3a, 3b) étant logés dans le corps de base (1) de sorte que les rouleaux (3a, 3b) entrent en contact avec le sol à nettoyer, les rouleaux (3a, 3b) étant disposés dans le corps de base (1) de manière à être séparés seulement par un intervalle commun et/ou un intervalle longitudinal (6), **caractérisé en ce que**
la surface extérieure des rouleaux (3a, 3b) est pourvue d'un profil (9) et **en ce que** les profils (9) des rouleaux (3a, 3b) s'engagent les uns dans les autres.

2. Appareil de nettoyage selon la revendication 1, **caractérisé en ce que** les rouleaux (3a, 3b) ont des diamètres différents (r1, r2).

3. Appareil de nettoyage selon la revendication 2, **caractérisé en ce que** le rapport des diamètres des rouleaux (3a, 3b) est compris entre 7:6 et 12:6, de préférence 8:6.

4. Appareil de nettoyage selon l'une des revendications 1 à 3, **caractérisé en ce que** la largeur d'un intervalle longitudinal (6) entre les rouleaux (3a, 3b) est dans la gamme allant de 0,5 mm à 15 mm, de préférence dans la gamme allant de 1 mm à 10 mm.

5. Appareil de nettoyage selon l'une des revendications 1 à 4, **caractérisé en ce que** le profil (9) est formé par des lamelles.

6. Appareil de nettoyage selon la revendication 5, **caractérisé en ce que** les lamelles sont en forme de V.

7. Appareil de nettoyage selon la revendication 5 ou 6, **caractérisé en ce que**, au niveau de la plus petite distance entre les rouleaux (3a, 3b), les lamelles ne sont espacées que par un intervalle.

8. Appareil de nettoyage selon l'une des revendications 5 à 7, **caractérisé en ce qu'**une chambre à air est ménagée entre les lamelles et les surfaces, dirigées l'une vers l'autre, des rouleaux (3a, 3b).

9. Appareil de nettoyage selon l'une des revendications 1 à 8, **caractérisé en ce qu'**au moins un rouleau (3a, 3b) est monté élastiquement.

10. Appareil de nettoyage selon l'une des revendications 1 à 9, **caractérisé en ce que** les rouleaux (3a, 3b) sont déformables.

11. Appareil de nettoyage selon l'une des revendications 1 à 10, **caractérisé en ce que** les rouleaux (3a, 3b) peuvent être mis en rotation à des vitesses de rotation telles que les vitesses à leurs points radialement les plus extérieurs soient les mêmes.

12. Appareil de nettoyage selon l'une des revendications 1 à 11, **caractérisé en ce qu'**une surface de rebond (8) est disposée au-dessus des rouleaux (3a, 3b) et/ou de l'intervalle longitudinal (6).

13. Appareil de nettoyage selon l'une des revendications 1 à 12, **caractérisé en ce qu'**un dispositif de ventilation est prévu derrière les rouleaux (3a, 3b).
